# EUROPÄISCHE PATENTSCHRIFT

(11) **EP 3 924 985 B1**
(45) Veröffentlichungstag und Bekanntmachung des Hinweises auf die Patenterteilung: **03.09.2025**
(21) Anmeldenummer: 20705691.2
(22) Anmeldetag: 14.02.2020
(51) Int. Cl.: H01F 5/00, H01F 27/02, H01F 27/29, H01F 41/04, B23C 3/32, H01F 17/04

(54) **SPULE UND VERFAHREN ZUR HERSTELLUNG DER SPULE**
COIL AND METHOD FOR PRODUCING A COIL
BOBINE ET PROCÉDÉ DE PRODUCTION DE CETTE BOBINE

(30) Priorität: 15.02.2019 DE 102019103895
(43) Veröffentlichungstag der Anmeldung: 22.12.2021
(62) Teilanmeldung aus: 25191572.4
(73) Patentinhaber: TDK Electronics AG, 81671 München (DE)
(72) Erfinder: BÜHLMAIER, Stephan, 89129 Langenau (DE); JEREZ, Felipe, Thalfingen-Elchingen 89275 (DE); NASSAL, Joachim, 89518 Heidenheim (DE); DRESPLING, Anneliese, 89522 Heidenheim (DE); PROKS, Gerhard, 89555 Steinheim (DE); LUX, Herbert, 89522 Heidenheim (DE)
(74) Vertreter: Epping - Hermann - Fischer
(86) Internationale Anmeldenummer: PCT/EP2020/053963
(87) Internationale Veröffentlichungsnummer: WO 2020/165438

(56) Entgegenhaltungen:
- WO-A1-2018/159333
- DE-A1- 102011 082 045
- JP-A- H01 266 705
- JP-A- H1 197 270
- US-A1- 2010 271 161

## Beschreibung

Die Erfindung betrifft eine Spule, die aus einer Rohrwand eines Rohrs aus leitfähigem Material geformt ist, und ein Verfahren zur Herstellung der Spule.

Im Zuge der Miniaturisierung von elektrischen Schaltungen ist es vom hohen Interesse, kleine induktive Bauteile bereitzustellen, die eine geringe Verlustleistung, eine hohe Stromtragfähigkeit sowie eine zuverlässige Langlebigkeit aufweisen.

Insbesondere bei Drahtspulen kann eine Schwachstelle die Verbindung des Drahtes zu einem Kontaktelement, welches zur äußeren Kontaktierung benötigt wird, sein. Die Verbindung, die meist mit Schweißstellen bzw. Lötstellen realisiert werden, können durch verwendete Legierung, die Kupfer, Zinn oder Nickel enthalten, oder durch Verunreinigungen mit Sauerstoff einen zumindest geringfügig erhöhten Widerstand aufweisen. Bei einer unsauber ausgeführten Kontaktierung kann darüber hinaus der Widerstand erheblich erhöht sein. Dadurch kann ein hoher Übergangswiderstand entstehen, der eine hohe Verlustleistung hervorruft. Dadurch kann an dieser Stelle ebenfalls eine erhöhte thermische Belastung auftreten, die im harmlosen Fall zu einem Versagen der Spule oder im folgenschweren Fall zu einem Brand führen kann.

Aus der JP H11 97270 A sind Spule mit spiralförmiger Rille bekannt. Aus der WO 2018/159333 A1 sind gewickelte elektronische Komponenten mit elektronischem Hauptkörper aus Nickel oder einem leitfähigen Nickellegierungsmaterial bekant. Aus der DE 10 2011 082045 A1 sind Drosseln mit einem magnetisierbaren Kern bekannt. Aus der US 2010/271161 A1 sind magnetische Komponentenbaugruppen aus formbaren magnetischen Materialien bekannt. Aus der JP H01 266705 A ist eine Verschaltung mit einer Vielzahl an Spulen bekannt.

Aufgabe der vorliegenden Erfindung ist es, eine Spule mit verbesserten Eigenschaften bereitzustellen. Ferner ist es Aufgabe der vorliegenden Erfindung ein Herstellungsverfahren für eine Spule bereitzustellen.

Die vorliegende Aufgabe wird durch eine Spule nach Anspruch 1 gelöst. Weitere Ausführungsformen der Spule und ein Verfahren zur Herstellung der Spule sind den weiteren Ansprüchen zu entnehmen.

Es wird eine Spule vorgeschlagen, die einen induktiven Abschnitt aufweist, in dem eine Wendel durch einen Spalt in einer Rohrwand eines Rohrs geformt ist, wobei die Rohrwand ein elektrisch leitfähiges Material aufweist, wobei die Spule zwei Kontaktabschnitte aufweist, in denen die Rohrwand jeweils zu einem elektrischen Anschluss geformt ist.

Die Spule weist zwei Verbindungsabschnitte auf, die aus der Rohrwand geformt sind, die jeweils den induktiven Abschnitt mit dem Kontaktabschnitt verbinden, wobei die Kontaktabschnitte planar sind, wobei die Verbindungsabschnitte jeweils senkrecht zu einer Längsachse des Rohres und in einer Ebene des jeweils angrenzenden, planen Kontaktabschnitts kürzer ist als der Kontaktabschnitt.

Als Rohr kann ein länglicher Hohlkörper bezeichnet werden, der eine Öffnung aufweist, die sich von einem ersten Ende des Körpers durch den gesamten Körper bis zu einem zweiten Ende, das dem ersten Ende gegenüberliegt, erstreckt. Das Rohr kann symmetrisch zu seiner Mittelachse sein, wobei die Mittelachse sich vom Mittelpunkt einer Grundfläche am ersten Ende bis zum Mittelpunkt einer Grundfläche am zweiten Ende erstreckt. In einer Ausführungsform kann das Rohr einen kreisrunden, ovalen oder rechteckigen Querschnitt aufweisen. Es sind auch andere Querschnitte möglich.

Als Wendel kann eine helixförmige Struktur bezeichnet werden. Die Wendel kann insbesondere Windungen der Spule ausbilden.

Die Wendel kann insbesondere durch einen helixförmigen Spalt in der Rohrwand geformt sein, wodurch die Windungen der Spule aus dem Rohr gebildet werden. Das Rohr besteht aus einem leitfähigen Material. Unter einem leitfähigen Material werden Materialien mit einer Leitfähigkeit von über 10⁴ S/m, jedoch insbesondere Materialien mit einer Leitfähigkeit von über 10⁵ S/m oder über 10⁶ S/m, angesehen. Materialien mit einer sehr hohen Leitfähigkeit, beispielsweise Metalle wie Kupfer, Aluminium, Silber oder Gold können dafür geeignet sein. Ebenfalls geeignet als Ausgangsmaterial für das Rohr können industrielle Stähle wie Kohlenstoffstahl, Edelstahl, legierter Stahl oder Werkzeugstahl sein.

Aus dem Rohr wird der induktive Abschnitt und zumindest ein Kontaktabschnitt geformt. Der induktive Abschnitt kann durch die vom Spalt geformte Wendel eine Induktivität bilden. Der induktive Abschnitt und der Kontaktabschnitt sind einstückig aus einem Material der Rohrwand ausgebildet. Für die Verbindung des induktiven Abschnitts mit dem Kontaktabschnitt sind somit keine Verbindungspartner, wie etwa Lot, erforderlich. Vielmehr können der induktive Abschnitt und der Kontaktabschnitt durch eine entsprechende Strukturierung der Rohrwand gebildet werden und dabei durch das Rohrmaterial miteinander verbunden bleiben.

Die Spule hat den Vorteil, dass keine internen Verbindungsstellen zur Verbindung eine Induktivität mit einem Anschluss erforderlich sind. Der induktive Bereich und der Kontaktbereich können vielmehr integral ausgebildet sein. Die Spule weist einen geringeren Gesamtwiderstand auf als eine Spule, bei der interne Verbindungsstellen zur Verbindung einer Induktivität mit einem Anschluss erforderlich sind. Darüber hinaus fallen durch den Verzicht auf interne Kontaktierungen auch die thermische sowie die mechanische Belastung weg, die andernfalls an den möglichen internen Kontaktierungen auftreten würden, wodurch die Fehleranfälligkeit der Spule reduziert wird.

Das Rohr muss dafür im Querschnitt nicht rund sein, sondern kann beispielsweise oval, quadratisch, rechteckig, vieleckig, quadratisch mit abgerundeten Ecken, rechteckig mit abgerundeten Ecken oder vieleckigen mit abgerundeten Ecken sein. Ein quadratischer Querschnitt bietet den Vorteil einer optimalen Ausnutzung eines zur Verfügung stehenden Bauraums bei vorgegebener Höhe bzw. Breite.

Je nach Anwendungsbestimmung für die Spule kann die Grundfläche des Rohres flächig, d.h. die Ausdehnungen des Rohres, die die Grundfläche aufspannen, groß gegenüber der Ausdehnung in eine Höhe, und die Höhe gering sein. Oder das Rohr kann eine geringe Grundfläche bei einer beträchtlichen Höhe aufweisen. Ist die Spule beispielweise auf einer Leiterplatte verbaut, die in einem schmalen Gehäuse montiert ist, kann eine flächige und flache Form vorteilhaft sein. Falls hingegen wenig Platz auf der Leiterplatte selbst bereitgestellt werden kann, ist möglicherweise eine Rohrform vorteilhaft, die eine geringe Grundfläche, aber dafür eine nennenswerte Höhe aufweist.

Ferner kann die Spule einen magnetischen Kern aufweisen. Ein Einsatz z.B. eines ferromagnetischer Kerns kann für eine höhere magnetische Flussdichte in der Spule und eine erhöhte Induktivität der Spule sorgen. Geeignete Materialien für den Kern können die Metalle Nickelzink, Manganzink und Kobalt, sowie andere Legierungen sein. Hierbei begrenzt sich der Kern nicht nur auf ausschließlich im Inneren der Spule angeordnete Kerne, sondern schließt auch Kerne mit ein, die den Kern integral als Teil eines modularen Spulen-Gehäuses ausbilden. Die Ausführungsform einer Spule mit einem modularen Spulengehäuse kann die elektromagnetische Verträglichkeit der Spule verbessern. Indem beispielsweise ein EP-Kern als Gehäuse verwendet wird kann die elektromagnetische Abschirmung durch das Gehäuse, vor allem bei hochfrequenten Anwendungen, verbessert werden und die elektromagnetische Verträglichkeit damit erhöht werden.

Des Weiteren kann die Wendel in einen Kunststoff eingebettet werden, um die Wendel vor allem gegen mechanische aber auch gegen Temperatur- und Chemikalieneinflüssen zu schützen. Als Kunststoff eignen sich Epoxidharz, Phenylharz aber auch Silikone. Indem die Wendel in ein Kunststoff gebettet wird, ist das Spulen-Bauteil geeigneter mit Hilfe eines Bestückungsautomaten, beispielsweise in einem Pick-and-Place-Verfahren, montiert zu werden.

In den Kunststoff kann Pulver mit magnetischen Eigenschaften, wie Eisenpulver, oder magnetische Nanopartikel gemischt sein. Mit der Zugabe von magnetischen Partikeln in den Kunststoff kann die Induktivität der Spule erhöht werden und die elektrischen Eigenschaften verbessert werden. Über den Anteil der magnetischen Partikel im Kunststoff kann die Induktivität angepasst werden. Die Spule kann weiterhin auch beim Einbetten in ein Kunststoff, unabhängig davon ob dieser einen Anteil an magnetischen Pulver aufweist, einen magnetischen Kern aufweisen um die Induktivität der Spule zu erhöhen. Durch das Einbetten der Spule in ein Kunststoff, insbesondere in einen Kunststoff, der einen Anteil an einem Pulver mit magnetischen Eigenschaften aufweist, kann die elektromagnetische Abschirmung des Bauteils, vor allem auch bei hochfrequenten Anwendungen, verbessert werden und die elektromagnetische Verträglichkeit erhöht werden.

Ferner kann die Spule einen Außendurchmesser von 0,2 bis 50 mm aufweisen. Vorzugsweise kann der Außendurchmesser der Spule im Bereich zwischen 0,5 bis 20 mm liegen. Diese Größe ist besonders dafür geeignet Spulen bereitzustellen, die für Anwendungen auf einer Leiterplatte geeignet ist. Der Außendurchmesser sollte nicht kleiner als 0,2 mm, vorzugsweise nicht kleiner als 0,5 mm, sein, da ansonsten eine derart kleine Spule erzeugt würde, dass das automatische Teilehandling mit erheblichen technischen Schwierigkeiten verbunden wäre. Der Außendurchmesser sollte nicht größer als 50 mm, vorzugsweise nicht größer als 20 mm sein, da ansonsten die Herstellung der Spule aus einem Rohr unwirtschaftlich erscheint.

Der Kontaktabschnitt kann eine ebene Fläche aufweisen, die einen lötbaren Anschluss bildet. Dementsprechend kann die Spule insbesondere dazu ausgestaltet sein, auf die Leiterbahn zum Beispiel einer Leiterplatte aufgelötet zu werden.

Ein weiterer Aspekt der vorliegenden Anmeldung betrifft ein Modul, das zumindest zwei Spulen aufweist. Bei den Spulen kann es sich insbesondere um die oben beschriebenen Spulen handeln.

Die zumindest zwei Spulen sind in einem gemeinsamen Gehäuse angeordnet. Das Gehäuse kann durch einen Kunststoff gebildet werden, in den beide Spulen eingebettet sind. Die beiden Spulen können dabei räumlich parallel zueinander angeordnet sein.

Bevorzugter Weise werden die Spulen so angeordnet, dass die Spulen elektrisch einzeln kontaktiert werden können und im Modul nicht miteinander verschaltet sind. In einer alternativen Ausführungsform können die Spulen elektrisch parallel oder seriell untereinander verschaltet werden, um dem gesamten Modul eine gewünschte Induktivität zu verleihen. Auf diese Weise ist es möglich, aus mehreren Spulen ein Modul so zusammenzusetzen, dass das gesamte Modul eine höhere oder niedrigere Induktivität als die einzelne Spule aufweist.

Der Gebrauch des Moduls kann eine Bestückung einer Leiterplatte mit einer Vielzahl von Spulen verkürzen und so zu einer Taktzeitverkürzung bei einem Herstellungsverfahren führen. Indem das Modul, statt einer Vielzahl an einzelnen Spulen montiert wird, muss bei der Montage der Spulen, beispielsweise mit einem Pick-and-Place-Automat, nur ein Modul, statt mehrerer einzelner Spulen auf der Leiterplatte positioniert werden. Das Modul kann somit einen Folgeprozess, bei dem das Modul eingebaut wird, vereinfachen.

Darüber hinaus wird durch die Anordnung von mehreren Spulen innerhalb eines Moduls, im Vergleich zur Anordnung von mehreren einzelnen Spulen nebeneinander, Platz eingespart. Bei Anwendungen, bei denen ein zur Verfügung stehender Platz sehr gering ist, beispielsweise bei einer Leiterplatte für ein mobiles Gerät, z.B. ein Smartphone, kann diese Platzersparnis ein wesentlicher Vorteil sein. Ferner kann bei Verwendung des Moduls statt einzeln eingebetteter Spulen Gehäusematerial eingespart werden.

Ein weiterer Aspekt der vorliegenden Anmeldung betrifft ein Verfahren zur Herstellung einer Spule. Bei der Spule kann es sich insbesondere um die vorher beschriebene Spule handeln.

Das Verfahren umfasst die Schritte:
a. Bereitstellen eines Rohres mit einer Rohrwand aus einem elektrisch leitfähigen Material, und
b. Erzeugen eines Spalts in einem induktiven Abschnitt des Rohres, wobei der Spalt in dem induktiven Abschnitt die Rohrwand zu einer Wendel formt, und das Formen von zumindest zwei Abschnitten des Rohres zu Kontaktabschnitten.

Die Induktivität des induktiven Abschnitts kann dabei erst durch das Erzeugen des Spalts erstellt werden. Der Spalt kann ein Schneidespalt sein, der mit einem Laser erzeugt wird. Die Form des Kontaktabschnittes kann ebenfalls mit einem Laser, insbesondere in einem Laserprozess mit der Erzeugung des Spaltes, erzeugt werden.

Zur Erzeugung des Spalts in den induktiven Abschnitten, aber auch zum Erzeugen einer Ausnehmung in den Kontaktabschnitten des Rohres ist ein Laserprozess geeignet. Der Laserprozess hat den Vorteil flexibel einsetzbar zu sein und schnell zu sein. Darüber hinaus hat der Laserprozess den Vorteil keine mechanische Beanspruchung zu erzeugen, da er kontaktfrei arbeitet und wenige Rückstände hinterlässt. Weitere Alternativen um die Spalte zu erzeugen können beispielsweise ein Fräsprozess, ein Sägeprozess oder Wasserstrahlschneiden sein.

Der oben genannte Schritt b. kann einen weiteren Teilschritt aufweisen, wobei in dem Kontaktabschnitt des Rohres eine Ausnehmung gebildet wird, indem ein Bereich der Rohrwand entfernt wird. Die Ausnehmung in dem Kontaktabschnitt des Rohres und der Spalt in dem induktiven Bereich können in einem einzigen Verfahrensschritt gemeinsam erzeugt werden. Dementsprechend kann der gesamte Schritt b in einem einzigen Prozessschritt, beispielsweise mittels Laserschneiden, erzeugt werden.

In einem weiteren Teilschritt des Schritts b. wird ein Bereich der Rohrwand, der in dem ersten Teilschritt nicht entfernt wurde, planarisiert. Dabei kann der Bereich zu einem flachen elektrischen Anschluss geformt werden, der auf eine Leiterbahn zum Beispiel einer Leiterplatte aufgelötet werden kann. Das Planarisieren kann durch Aufbringung von Druck an der gewünschten Stelle, beispielsweise mit einem Stempel, erfolgen.

Zusätzlich kann in Schritt b. zunächst ein Spulenstrang dadurch erzeugt werden, dass entlang des Rohres mehrere induktive Abschnitte erzeugt werden, in denen jeweils ein Spalt erzeugt wird, der in dem jeweiligen induktiven Abschnitt die Rohrwand zu einer Wendel formt, und zwischen zwei induktiven Abschnitten jeweils ein Kontaktabschnitt geformt wird, der nach einer Vereinzelung des Spulenstrangs einen elektrischen Anschluss bildet. Durch einen solchen Spulenstrang kann die Handhabung der Spulen in der Produktion optimiert werden. So können mehrere Spulen gleichzeitig behandelt werden, was wiederum zu einer Taktzeitverkürzung in der Produktion führen kann. Außerdem kann durch das Erzeugen von mehreren induktiven Abschnitten in einem Rohr Material eingespart werden.

In einem zusätzlichen Teilschritt weist die Spule einen EP-Kern auf. Somit kann die Induktivität der Spule und die elektromagnetische Verträglichkeit der Spule erhöht werden.

Mehrere Spulen oder Spulenstränge können in Kunststoff eingebettet werden und somit ein Package bilden. Die Spulen oder Spulenstränge können an dieser Stelle bereits einen magnetischen Kern aufweisen. Hierbei ist es von Vorteil, die Spulenstränge vor dem Einbetten parallel zueinander anzuordnen. Indem mehrere Spulenstränge gleichzeitig, und nicht einzeln, eingebettet werden, kann der Herstellungsprozess beschleunigt werden. Der Kunststoff schützt die Spulen vor mechanischen sowie vor Temperatur- und Chemikalieneinflüssen. In den Kunststoff kann auch Pulver mit magnetischen Eigenschaften oder magnetische Nanopartikel gemischt sein. Mit der Zugabe von magnetischen Partikeln in den Kunststoff kann die Induktivität der Spule erhöht werden und über Anteil der magnetischen Partikel im Kunststoff auch angepasst werden.

Es kann vorteilhaft sein magnetische Kerne in die Spulenstränge oder den Spulen anzuordnen. Dies kann die Induktivität der Spulen bzw. Spulenstränge erhöhen. Darüber hinaus ermöglicht eine Anordnung der Kerne in den Spulensträngen vor dem Einbetten in ein Kunststoff, Spulen mit einem magnetischen Kern herzustellen, die in einem Kunststoff, der auch magnetische Anteile aufweisen kann, eingebettet sind. Dies kann die Induktivität und die elektromagnetische Verträglichkeit der Spulen erhöhen.

Nach dem Einbetten mehrerer paralleler Spulenstränge in ein Package können die Spulen quer und parallel zur Mittelachse der Spulenstränge vereinzelt werden. Hierbei ist es von Vorteil die Trennlinie durch die Kontaktabschnitte der Spulen zu führen. Somit wird das Package zu einzelnen Spulen vereinzelt. Es ist sowohl möglich, das Package erst quer und anschließend parallel zu vereinzeln als auch das Package erst parallel und dann quer zu vereinzeln.

Ein weiterer Aspekt betrifft ein Verfahren zur Herstellung eines Moduls. Dabei kann das Package, das mehrere parallel angeordnete Spulenstränge aufweist, quer zur Mittelachse der Stränge vereinzelt werden. Es erfolgt keine Vereinzelung in einzelne Spulen parallel zur Achse.

Das Modul weist zumindest zwei Spulen in einem gemeinsamen Gehäuse auf, wobei jede der Spulen einen induktiven Abschnitt aufweist, in dem eine Wendel durch einen Spalt in einer Rohrwand eines Rohrs geformt ist, und einen Kontaktabschnitt aufweist, in dem die Rohrwand zu einem elektrischen Anschluss geformt ist. Das Verfahren zur Herstellung des Moduls weist die folgenden Schritte auf: - Erzeugen von zumindest zwei Spulensträngen, dadurch dass entlang jedes der Rohre mehrere induktive Abschnitte erzeugt werden, in denen jeweils ein Spalt erzeugt wird, der in dem jeweiligen induktiven Abschnitt die Rohrwand zu einer Wendel formt, und wobei zwischen zwei induktiven Abschnitten jeweils ein Kontaktabschnitt geformt wird, der nach einer Vereinzelung des Spulenstrangs jeweils einen elektrischen Anschluss zu den zwei benachbarten induktiven Abschnitten bildet,
- Paralleles Anordnen der Spulenstränge,
- Einbetten der Spulenstränge in einen Kunststoff, der das Gehäuse bildet, und
- Vereinzeln der durch den Kunststoff verbundenen Spulenstränge entlang Trennlinien, die quer zu einer Mittelachse der Spulenstränge verläuft zu dem Modul.

Im Folgenden wird die Erfindung anhand von schematischen Darstellungen von Ausführungsbeispielen näher beschrieben.
Figur 1a zeigt eine räumliche Darstellung einer möglichen Ausführungsform eines Rohrs.
Figur 1b zeigt eine räumliche Darstellung einer möglichen zweiten Ausführungsform eines Rohrs.
Figur 2 zeigt eine räumliche Darstellung eines Spulenstrangs.
Figur 3 zeigt eine räumliche Darstellung eines Zwischenprodukts bei der Herstellung einer Spule aus dem Spulenstrang.
Figur 4 zeigt eine räumliche Darstellung einer Spule, deren Kontaktabschnitte geöffnet und planarisiert sind.
Figur 5 zeigt eine räumliche Darstellung einer Spule, wie in Figur 4, die jedoch einen magnetischen Kern - Zylinderkern - aufweist und in Kunststoff eingebettet ist.
Figur 6 zeigt eine räumliche Darstellung einer Spule, die in einem abnehmbaren Gehäuse mit integriertem Kern - EP-Kern - angeordnet ist.
Figur 7 zeigt eine räumliche Darstellung von mehreren Spulensträngen, die in Kunststoff zu einem Package eingebettet sind.
Figur 8 zeigt eine räumliche Darstellung von mehreren Spulen, die in Kunststoff eingebettet sind und quer zur Mittelachse der Spulenstränge vereinzelt worden sind.
Figur 9 zeigt eine räumliche Darstellung einer Spule, die in Kunststoff eingebettet wurde und ein einsatzbereites Einzelbauteil ist.

Gleiche Elemente, ähnliche oder augenscheinlich gleiche Elemente sind in den Figuren mit den gleichen Bezugszeichen versehen. Die Figuren und die Größenverhältnisse in den Figuren sind nicht maßstabsgetreu.

In Figur 1a und 1b wird ein Rohr 2 mit jeweils einer runden und einer abgerundeten quadratischen Querschnittsfläche gezeigt. Ein Rohr 2 ist ein länglicher Hohlkörper, der eine Öffnung aufweist, die sich von einem ersten Ende des Körpers durch den gesamten Körper bis zu einem zweiten Ende, das dem ersten Ende gegenüberliegt, erstreckt. Das Rohr 2 kann symmetrisch zu seiner Mittelachse 3 sein, wobei die Mittelachse 3 sich vom Mittelpunkt der Grundfläche am ersten Ende bis zum Mittelpunkt der Grundfläche des zweiten Endes erstreckt. In einer Ausführungsform kann das Rohr 2 eine kreisrunde, ovale, rechteckige oder vieleckige Querschnittsfläche aufweisen. Es sind auch andere Querschnitte möglich.

Das Rohr 2 kann einen Außendurchmesser von 0,2 bis 50 mm aufweisen. Vorzugsweise kann der Außendurchmesser des Rohrs 2 im Bereich zwischen 0,5 bis 20 mm liegen. Diese Größe ist besonders dafür geeignet Spulen herzustellen, die für Anwendungen auf einer Leiterplatte geeignet sind. Die Rohrwand 6, deren Dicke vom Abstand zwischen Innenradius zum Außenradius des Rohrs 2 bestimmt wird, kann je nach benutzten Rohr 2 stark variieren, wobei eine Dicke von weniger als 1 mm vorteilhaft für die Bearbeitung sein kann. Entlang des Außenradius in Richtung der Mittelachse 3 verläuft die Manteloberfläche 5 des Rohres 2. Das Rohr 2 besteht aus einem in erster Linie elektrisch leitfähigen Material.

Das Rohr 2 stellt ein Ausgangsmaterial dar, das bei der Fertigung einer Spule verwendet wird. Das Verfahren zur Fertigung der Spule wird anhand der Figuren 1 bis 3 erläutert, die Zwischenprodukte bei der Herstellung der Spule zeigen. Figur 4 und Figur 5, 6, 8 und 9 zeigen mögliche Ausführungsformen der Spule 1.

Im Laufe des Herstellungsverfahrens kann das in Figur 1a gezeigte Rohr 2 zunächst zu einem Spulenstrang strukturiert werden. Figur 2 zeigt den Spulenstrang. Dabei kann das Rohr 2 insbesondere durch einen Laserprozess strukturiert werden, bei dem im Rohr 2 induktive Abschnitte 7 und Kontaktabschnitte 8 ausgebildet werden. Die induktiven Abschnitte 7 und die Kontaktabschnitte 8 wechseln sich entlang des Rohres 2 ab.

In den induktiven Abschnitten 7 wird ein Spalt 4 erzeugt, der eine Rohrwand 6 durchdringt und die Rohrwand 6 zu einer Wendel formt. Dadurch wird eine Induktivität der induktiven Abschnitte 7 ausgebildet. Die Kontaktabschnitte 8 bilden nach einer Vereinzelung des Spulenstrangs elektrische Anschlüsse. In den Kontaktabschnitten 8 wird bei der Strukturierung des Rohres 2 eine Ausnehmung gebildet, wobei ein Teil der Rohrwand 6 entfernt wird.

Durch den Spulenstrang wird die Handhabung der Spulen in der Produktion optimiert. So können mehrere Spulen gleichzeitig behandelt werden, was zu einer Taktzeitverkürzung in der Produktion führt. Außerdem kann durch das Erzeugen von mehreren induktiven Abschnitten 7 in einem Rohr 2 Material eingespart werden.

Die induktiven Abschnitte 7 sind integral durch die Kontaktabschnitte 8 miteinander verbunden und weisen keine unnötigen Übergangswiderstände zwischen einander auf.

Die unterschiedlichen induktiven Abschnitte 7 des Spulenstrangs können unterschiedliche oder gleiche Induktivitäten aufweisen. Somit ist es möglich, aus einem Rohr 2 unterschiedliche Spulen zu erzeugen, die jeweils in der Induktivität variiert werden können, und daher für unterschiedlichste Anwendungen geeignet sind. Die Induktivitäten können beispielsweise über die Anzahl der Windungen, die mit dem Spalt 4 gebildet werden, oder mit dem Abstand der Spalte 4 in Richtung der Mittelachse 3 nach einem Umlauf um das Rohr 2, was der Breite der Windungen entspricht, variiert werden. In dem Ausführungsbeispiel aus Figur 2 sind die gezeigten Spalte 4 gleich und folglich auch die Induktivität der einzelnen induktiven Abschnitte 7 gleich.

In Figur 3 wird eine räumliche Darstellung eines Zwischenprodukts bei der Herstellung einer Spule aus dem Spulenstrang gezeigt. Der Spulenstrang wurde entlang von Trennlinien, die quer zur Mittelachse 3 des Spulenstrangs verlaufen, vereinzelt.

Die Spule weist eine aus einem Rohr erzeugte Wendel aus elektrisch leitfähigem Material auf, wobei ein Spalt 4, der entlang einer Manteloberfläche 5 und um die Längsachse 3 des Rohres erzeugt wurde und der somit einen induktiven Abschnitt 7 ausbildet. In einer alternativen Ausführungsform kann das gesamte Rohr 2 derart strukturiert werden, dass sich nur ein einziger induktiver Abschnitt 7 und zwei an diesen angrenzende Kontaktabschnitte 8 ergeben. Dementsprechend kann das Rohr 2 zu dem in Figur 3 gezeigten Zwischenprodukt strukturiert werden, wobei das Rohr 2 auf eine geeignete Länge geschnitten werden muss.

Der Kontaktabschnitt 8 und der induktiven Abschnitt 7 sind durch einen Verbindungsabschnitt 10 miteinander verbunden. Der Kontaktabschnitt 8, der Verbindungsabschnitt 10 und der induktive Abschnitt 7 sind integral und einstückig aus der strukturierten Rohrwand 6 geformt. Der Verbindungsabschnitt 10 ist hinreichend breit, so dass er unwesentlich für den Widerstand der Spule 1 ist.

Figur 4 zeigt die Spule 1 nach einem Planarisieren der Kontaktabschnitte. Die aus dem Rohr hergestellten Kontaktabschnitte 8, die zwischen den induktiven Abschnitten 7 liegen, sind planarisiert worden. Durch das Planarisieren der Kontaktabschnitte 8 wird ein elektrischer Anschluss als ebene Fläche erzeugt, die dazu geeignet ist, eine elektrische Kontaktierung zu ermöglichen. Die in Figur 4 gezeigt Ausführungsform ist beispielsweise dazu geeignet zum Beispiel auf den Leiterbahnen einer Leiterplatte mittels eines Lötprozesses kontaktiert zu werden.

Die Ausgestaltung der Kontaktabschnitte 8 ist jedoch nicht auf die dargestellten Ausführungsformen beschränkt. Insbesondere kann die Form der Kontaktabschnitte 8 an eine Gehäuseform angepasst werden.

Figur 5 zeigt die in Figur 4 gezeigte Spule 1, die zusätzlich mit einem magnetischen Kern 11 ausgestattet wurde. Zusätzlich ist die Spule 1 in Kunststoff 9 eingebettet, wobei der Kunststoff 9 Anteile an magnetischen Partikeln enthalten kann. Die Verwendung eines beispielsweise ferromagnetischen Kerns 11 kann für eine höhere magnetische Flussdichte in der Spule 1 und eine Erhöhung der Induktivität der Spule 1 sorgen.

Figur 6 zeigt eine alternative Ausführungsform, bei der die in Figur 4 gezeigte Spule mit einem EP-Kern 11 verbunden ist, wobei der EP-Kern 11 integral auch ein Gehäuse bildet. Der EP-Kern 11 besteht aus zwei Hälften, die im Anschluss verklebt werden können. Durch den EP-Kern 11 kann die Spule 1, insbesondere bei hochfrequenten Anwendungen, elektromagnetisch abgeschirmt sein und somit die elektromagnetische Verträglichkeit des Bauteils erhöht werden.

In Figur 7 sind vier Spulenstränge in Kunststoff 9 eingebettet, wobei die Mittelachsen 3 der Spulen 1 parallel zueinander angeordnet sind. Eine solche Anordnung wird auch Package genannt. Die vier Spulenstränge weisen hier jeweils vier induktive Abschnitte 7 und fünf Kontaktabschnitte 8 auf. In dem in Figur 7 gezeigten Package handelt es sich lediglich um ein Beispiel und es können mehr Spulensträngen, und insbesondere mehr als 20 Spulenstränge, mit einer beliebig anderen Anzahl an induktiven Abschnitten 7 und Kontaktabschnitten 8 benutzt werden. Die Kontaktabschnitte 8 sind in diesem Ausführungsbeispiel durch Ausnehmungen geöffnet und anschließend planarisiert worden. Die gestrichelten Linien weisen drei mögliche Trennlinien 12 zur Vereinzelung auf, die quer zur Mittelachse 3 der Spulen 1 und durch die Kontaktabschnitte 8 verlaufen. Auch alternative Ausführungsformen sind denkbar, bei denen eine Vereinzelung entlang einer anderen beliebigen Anzahl von Trennlinien 12 erfolgt. Eine Vereinzelung parallel zu den Mittelachse 3 der Spulen 1 ist ebenfalls möglich. Wird die Spule 1 parallel zur Mittelachse 3 des der Wendel vereinzelt, sind die induktiven Abschnitte 7 seriell miteinander verbunden. Indem mehrere Spulenstränge 1 gleichzeitig, und nicht einzeln, eingebettet werden, kann der Herstellungsprozess beschleunigt werden.

In erster Linie werden die Spulen 1 durch der Kunststoff 9 gegen mechanische aber auch gegen Temperatur- und Chemikalieneinflüssen geschützt. Der Kunststoff 9 kann jedoch auch mit Partikeln mit magnetischen Eigenschaften, wie beispielsweise Eisenpulver oder magnetischen Nanopartikel, vermischt sein. Mit der Zugabe von magnetischen Partikeln in den Kunststoff 9 kann die Induktivität der Spule 1 erhöht werden und über den Anteil im Kunststoff auch angepasst werden.

Figur 8 zeigt ein Modul aus vier induktiven Abschnitten 7, die ebenfalls in Kunststoff 9 gebettet worden sind und die analog zu den gestrichelten Linien in Figur 7 aus dem Package vereinzelt worden sind. Das in Figur gezeigten Modul ist lediglich ein Beispiel und es können mehr Spulen 1, und insbesondere mehr als 20 Spulen 1, in dem Modul angeordnet sein. Die Kontaktflächen selbst sind von unten und gegebenenfalls von der Seite kontaktierbar und können beispielweise über Lötpads oder Leiterbahnen über einen Lötprozess oder Klebeprozess kontaktiert werden. Der Gebrauch eines Moduls kann zu einer Taktzeitverkürzung bei der Montage der Spulen 1 führen. Indem ein Modul statt einzelner Spulen 1 verbaut wird, muss beispielsweise ein Pick-and-Place-Automat nur einmal, statt mehrmals, das Bauteil auf einer Leiterplatte positionieren. Darüber hinaus wird durch die Anordnung von mehreren Spulen innerhalb eines Moduls, im Vergleich zur Anordnung von mehreren einzelnen Spulen nebeneinander, Platz eingespart.

Der Vorteil einer Anordnung der induktiven Abschnitte 7 wie in Figur 8 ist die variable Anschlussmöglichkeit der einzelnen induktiven Abschnitte 7. Die Spulen 1 im Modul können dazu vorgesehen sein, miteinander parallel, seriell oder gar nicht verschaltet zu werden In der in Figur 8 gezeigten Ausführungsform kann jede Spule 1 einzeln kontaktiert werden. Wird das Modul hingegen mit zwei senkrecht zur Längsachse 3 laufenden Leiterbahnen kontaktiert, sind die induktiven Abschnitte 7 elektrisch parallel zueinander verschaltet. Wird die Leiterbahn mäanderförmig unter dem Modul angelegt, sind die induktiven Abschnitte 7 seriell verschaltet.

In Figur 9 sieht man eine einzelne Spule 1 die in Kunststoff 9 eingebettet worden ist. Die Spule 1 weist in dem gezeigten Beispiel 10 Windungen und planare Kontaktabschnitte 8 auf. In anderen Ausführungsformen kann die Spule jedoch viel mehr Windungen, und insbesondere auch mehr als 20 Windungen aufweisen. Sie kann entweder durch ein Vereinzeln der Spulen 1 aus Figur 8 parallel zu Längsachse 3 des der Wendel, oder durch Einbetten einer einzelnen Spule 1, wie aus Figur 3, in Kunststoff 9 hergestellt worden sein. Eine Vereinzelung der Spule 1 aus einem Package, wobei die erste Trennung parallel und darauffolgend quer zur Längsachse der Spule, oder anders herum, verläuft, ist ebenfalls möglich.

Eine Spule 1 wie in Figur 9 hat den Vorteil, dass sie über den planaren Kontaktabschnitt 8, der integral mit der Spule 1 ausgebildet ist, kontaktiert werden kann. Die integrale Ausbildung der Spule 1 aus dem Rohr 2 ermöglicht es auf zusätzliche Verbindungstechniken zu verzichten. Aus diesem Grund weist die Spule 1 einen geringeren Gesamtwiderstand auf, der wiederum zu einer geringen Verlustleistung führt. Darüber hinaus sinkt auch die thermische Belastung, vor allem an möglichen Kontaktierungen, wodurch die Fehleranfälligkeit der Spule 1 reduziert wird.

### Bezugszeichenliste

- 1: Spule
- 2: Rohr
- 3: Mittelachse
- 4: Spalt
- 5: Mantelfläche
- 6: Rohrwand
- 7: induktiver Abschnitt
- 8: Kontaktabschnitt
- 9: Kunststoff
- 10: Verbindungsabschnitt
- 11: Kern/EP-Kern
- 12: Trennlinien

## Patentansprüche

1. Spule (1), aufweisend
- einen induktiven Abschnitt (7), in dem eine Wendel durch einen Spalt (4) in einer Rohrwand (6) eines Rohrs (2) geformt ist, wobei die Rohrwand (6) ein elektrisch leitfähiges Material aufweist,
- zwei Kontaktabschnitte (8), die aus der Rohrwand (6) geformt sind, wobei in den Kontaktabschnitten (8) die Rohrwand (6) jeweils zu einem elektrischen Anschluss geformt ist, und
- zwei Verbindungsabschnitte (10), die aus der Rohrwand (6) geformt sind, die jeweils den induktiven Abschnitt (7) mit dem Kontaktabschnitt (8) verbinden,
wobei die Kontaktabschnitte (8) planar sind, wobei die Verbindungsabschnitte (10) jeweils senkrecht zu einer Längsachse des Rohres (2) und in einer Ebene des jeweils angrenzenden, planen Kontaktabschnitts (8) kürzer ist als der Kontaktabschnitt (8).

2. Spule (1) nach dem vorherigen Anspruch,
wobei die Spule (1) einen Kern (11) aufweist.

3. Spule (1) nach einem der vorherigen Ansprüche,
wobei die Wendel in einen Kunststoff (9) eingebettet ist.

4. Spule (1) nach Anspruch 3,
wobei der Kunststoff (9) mit magnetischem Pulver, magnetischen Partikeln oder einem anderen magnetischen Material vermischt ist.

5. Spule (1) nach einem der vorherigen Ansprüche,
wobei die Spule (1) einen EP-Kern (11) aufweist.

6. Spule (1) nach einem der vorherigen Ansprüche,
wobei die Wendel einen Außendurchmesser aufweist, der zwischen 0,2 mm und 50 mm liegt.

7. Spule (1) nach einem der vorherigen Ansprüche,
wobei die Kontaktabschnitte (8) jeweils eine ebene Fläche aufweisen, die jeweils einen lötbaren Anschluss bildet.

8. Modul aufweisend zumindest zwei Spulen (1) gemäß einem der vorherigen Ansprüche, die in einem gemeinsamen Gehäuse angeordnet sind.

9. Verfahren zur Herstellung der Spule (1) nach einem der Ansprüche 1 bis 7, umfassend die Schritte:
a. Bereitstellen eines Rohres (2) mit einer Rohrwand (6) aus einem elektrisch leitfähigen Material,
b. Erzeugen eines Spalts (4) in einem induktiven Abschnitt (7) des Rohres (2), wobei der Spalt (4) in dem induktiven Abschnitt (7) die Rohrwand (6) zu einer Wendel bildet, und Formen von zumindest zwei Abschnitten des Rohres zu Kontaktabschnitten (8), und Formen der Verbindungsabschnitte (10), die jeweils den induktiven Abschnitt (7) mit dem Kontaktabschnitt (8) verbinden, wobei
- in einem Teilschritt des Schritts b. in dem Kontaktabschnitt (8) des Rohres eine Ausnehmung gebildet wird, indem ein Bereich der Rohrwand (6) entfernt wird
- in einem weiteren Teilschritt des Schritts b. ein Bereich im Kontaktabschnitt (8) der Rohrwand (6), der in dem ersten Teilschritt nicht entfernt wurde, planarisiert wird.

10. Verfahren nach Anspruch 9,
wobei ein Laserprozess zur Erzeugung des Spalts (4) und zur Formung der Kontaktabschnitte (8) verwendet wird.

11. Verfahren nach Anspruch 9,
wobei die Ausnehmung in dem Kontaktabschnitt (8) des Rohres (2) und der Spalt (4) in dem induktiven Abschnitt (7) in einem einzigen Verfahrensschritt gemeinsam erzeugt werden.

12. Verfahren nach einem der Ansprüche 9 bis 11, wobei in Schritt b. zunächst ein Spulenstrang dadurch erzeugt wird, dass entlang des Rohres (2) mehrere induktive Abschnitte (7) erzeugt werden, in denen jeweils ein Spalt (4) erzeugt wird, der in dem jeweiligen induktiven Abschnitt die Rohrwand (6) zu einer Wendel bildet, und
wobei zwischen zwei induktiven Abschnitten (7) jeweils ein Kontaktabschnitt (8) geformt wird, der nach einer Vereinzelung des Spulenstrangs jeweils einen elektrischen Anschluss zu den zwei benachbarten induktiven Abschnitten (7) bildet.

13. Verfahren nach Anspruch 12,
wobei die Spule (1) einen EP-Kern (11) aufweist.

14. Verfahren nach Anspruch 12,
zuzüglich aufweisend den folgenden Schritt:
- Erzeugen mehrerer Spulenstränge und Einbetten mehrerer Spulenstränge in einen Kunststoff (9), wobei Spulenstränge parallel zueinander angeordnet sind.

15. Verfahren nach Anspruch 14,
wobei Kerne (11) in den Spulensträngen angeordnet sind.

16. Verfahren nach Anspruch 14 und 15,
wobei der Kunststoff (9) mit magnetischem Pulver, magnetischen Partikeln oder einem anderen magnetischen Material vermischt ist.

17. Verfahren nach einem der Ansprüche 14 bis 16, zuzüglich aufweisend den folgenden Schritt:
- Vereinzeln der Spulenstränge quer und/oder parallel zu einer Mittelachse (3) der Spulenstränge.

18. Verfahren zur Herstellung des Moduls gemäß Anspruch 8, aufweisend die Schritte:
- Erzeugen von zumindest zwei Spulensträngen, dadurch dass entlang jedes der Rohre (2) mehrere induktive Abschnitte (7) erzeugt werden, in denen jeweils ein Spalt (4) erzeugt wird, der in dem jeweiligen induktiven Abschnitt die Rohrwand zu einer Wendel bildet, und wobei zwischen zwei induktiven Abschnitten jeweils zwei Kontaktabschnitte (8) und zwei Verbindungsabschnitte (10) geformt werden,
wobei jeder Kontaktabschnitt (8) nach einer Vereinzelung des Spulenstrangs jeweils einen elektrischen Anschluss zu einem der zwei benachbarten induktiven Abschnitte (7) bildet und wobei jeder Verbindungsabschnitt (10) jeweils den induktiven Abschnitt (7) mit einem Kontaktabschnitt (8) verbindet,
- Planarisieren der Kontaktabschnitte (8),
- Paralleles Anordnen der Spulenstränge,
- Einbetten der Spulenstränge in einen Kunststoff, der das Gehäuse bildet,
- Vereinzeln der durch den Kunststoff verbundenen Spulenstränge entlang Trennlinien (12), die quer zu einer Mittelachse der Spulenstränge verläuft zu dem Modul.

## Claims

1. A coil (1), comprising
- an inductive portion (7) in which a helix is shaped by a gap (4) in a tube wall (6) of a tube (2), wherein the tube wall (6) comprises an electrically conductive material,
- two contact portions (8) shaped from the tube wall (6), wherein in each of the contact portions (8) the tube wall (6) is shaped to form an electrical terminal, and
- two connecting portions (10) shaped from the tube wall (6), each connecting the inductive portion (7) to the contact portion (8),
wherein the contact portions (8) are planar, wherein the connection portions (10) are each perpendicular to a longitudinal axis of the tube (2) and are, in a plane of the respective adjacent, planar contact portion (8), shorter than the contact portion (8).

2. The coil (1) according to the preceding claim, wherein the coil (1) comprises a core (11).

3. The coil (1) according to either one of the preceding claims,
wherein the helix is embedded in a plastic (9).

4. The coil (1) according to Claim 3,
wherein the plastic (9) is mixed with magnetic powder, magnetic particles or another magnetic material.

5. The coil (1) according to any one of the preceding claims,
wherein the coil (1) comprises an EP core (11).

6. The coil (1) according to any one of the preceding claims,
wherein the helix has an outer diameter of between 0.2 mm and 50 mm.

7. The coil (1) according to any one of the preceding claims,
wherein the contact portions (8) each have a flat surface, each of which forms a solderable terminal.

8. A module comprising at least two coils (1) according to any one of the preceding claims, which are arranged in a common housing.

9. A method for producing the coil (1) according to any one of Claims 1 to 7, comprising the steps:
a. providing a tube (2) comprising a tube wall (6) composed of an electrically conductive material,
b. creating a gap (4) in an inductive portion (7) of the tube (2), wherein the gap (4) forms the tube wall (6) in the inductive portion (7) to form a helix, and shaping at least two portions of the tube to form contact portions (8), and shaping the connecting portions (10), each connecting the inductive portion (7) to the contact portion (8),
wherein
- in a sub-step of step b., a recess is formed in the contact portion (8) of the tube by removing a region of the tube wall (6)
- in another sub-step of step b., a region in the contact portion (8) of the tube wall (6) that was not removed in the first sub-step is planarized.

10. The method according to Claim 9,
wherein a laser process is used to create the gap (4) and to shape the contact portions (8).

11. The method according to Claim 9,
wherein the recess in the contact portion (8) of the tube (2) and the gap (4) in the inductive portion (7) are created jointly in a single method step.

12. The method according to any one of Claims 9 to 11, wherein, in step b., a coil string is first created in that a plurality of inductive portions (7) are created along the tube (2), in each of which there is created a gap (4) that shapes the tube wall (6) in the respective inductive portion to form a helix, and
wherein between two inductive portions (7) in each case there is shaped a contact portion (8) that, following singulation of the coil string, forms a respective electrical terminal to the two adjacent inductive portions (7).

13. The method according to Claim 12,
wherein the coil (1) comprises an EP core (11).

14. The method according to Claim 12,
additionally comprising the following step:
- creating a plurality of coil strings and embedding a plurality of coil strings in a plastic (9), wherein coil strings are arranged parallel to each other.

15. The method according to Claim 14,
wherein there are cores (11) arranged in the coil strings.

16. The method according to Claims 14 and 15,
wherein the plastic (9) is mixed with magnetic powder, magnetic particles or another magnetic material.

17. The method according to any one of Claims 14 to 16, additionally comprising the following step:
- singulating the coil strings transversely and/or parallel with respect to a central axis (3) of the coil strings.

18. The method for producing the module according to Claim 8, comprising the steps:
- creating at least two coil strings, in that there are created, along each of the tubes (2), a plurality of inductive portions (7) in each of which there is created a gap (4) that shapes the tube wall in the respective inductive portion to form a helix, and wherein between two inductive portions in each case there are shaped two contact portions (8) and two connecting portions (10), wherein each contact portion (8), following singulation of the coil string, in each case forms an electrical terminal to one of the two adjacent inductive portions (7) and wherein each connecting portion (10) in each case connects the inductive portion (7) to a contact portion (8),
- planarizing the contact portions (8),
- arranging the coil strings in parallel,
- embedding the coil strings in a plastic, which forms the housing,
- singulating the coil strings connected by the plastic, along separation lines (12) that run transverse to a central axis of the coil strings to form the module.

## Revendications

1. Bobine (1), possédant
- une portion inductive (7) dans laquelle est façonnée une spirale à travers une fente (4) dans une paroi de tube (6) d'un tube (2), la paroi de tube (6) possédant un matériau électriquement conducteur,
- deux portions de contact (8) qui sont façonnées à partir de la paroi de tube (6), la paroi de tube (6) étant respectivement façonnée en un raccordement électrique dans les portions de contact (8), et
- deux portions de connexion (10), qui sont façonnées à partir de la paroi de tube (6), qui relient respectivement la portion inductive (7) à la portion de contact (8),
les portions de contact (8) étant planes, les portions de connexion (10) étant respectivement perpendiculaires à un axe longitudinal du tube (2) et, dans un plan de la portion de contact (8) plane respectivement adjacente, plus courtes que la portion de contact (8).

2. Bobine (1) selon la revendication précédente,
la bobine (1) possédant un noyau (11).

3. Bobine (1) selon l'une des revendications précédentes,
la spirale étant enrobée dans une matière plastique (9).

4. Bobine (1) selon la revendication 3,
la matière plastique (9) étant mélangée à de la poudre magnétique, à des particules magnétiques ou à un autre matériau magnétique.

5. Bobine (1) selon l'une des revendications précédentes,
la bobine (1) possédant un noyau EP (11).

6. Bobine (1) selon l'une des revendications précédentes,
la spirale ayant un diamètre extérieur qui est compris entre 0,2 mm et 50 mm.

7. Bobine (1) selon l'une des revendications précédentes,
les portions de contact (8) présentant chacune une surface plane qui forme un raccordement soudable.

8. Module possédant au moins deux bobines (1) selon l'une des revendications précédentes, qui sont disposées dans un boîtier commun.

9. Procédé de fabrication de la bobine (1) selon l'une des revendications 1 à 7, comprenant les étapes suivantes :
a. fourniture d'un tube (2) ayant une paroi de tube (6) en matériau électriquement conducteur,
b. production d'une fente (4) dans une portion inductive (7) du tube (2), la fente (4) dans la portion inductive (7) formant la paroi de tube (6) en une spirale, et façonnage d'au moins deux portions du tube en des portions de contact (8), et façonnage des portions de connexion (10) qui relient respectivement la portion inductive (7) à la portion de contact (8),
- dans une étape partielle de l'étape b., un évidement étant formé dans la portion de contact (8) du tube en retirant une zone de la paroi de tube (6)
- dans une étape partielle supplémentaire de l'étape b., une zone qui n'a pas été retirée dans la première étape partielle étant aplanie dans la portion de contact (8) de la paroi de tube (6).

10. Procédé selon la revendication 9,
un processus au laser étant utilisé pour produire la fente (4) et pour façonner les portions de contact (8).

11. Procédé selon la revendication 9,
l'évidement dans la portion de contact (8) du tube (2) et la fente (4) dans la portion inductive (7) étant produits ensemble en une seule étape du procédé.

12. Procédé selon l'une des revendications 9 à 11, un brin de bobine étant tout d'abord produit à l'étape b. en produisant, le long du tube (2), plusieurs portions inductives (7) dans lesquelles est respectivement produite une fente (4) qui, dans la portion inductive respective, forme une spirale avec la paroi de tube (6), et
une portion de contact (8) étant respectivement façonnée entre deux portions inductives (7), laquelle forme respectivement, après séparation du brin de bobine, un raccordement électrique avec les deux portions inductives (7) voisines.

13. Procédé selon la revendication 12,
la bobine (1) possédant un noyau EP (11).

14. Procédé selon la revendication 12,
comprenant en outre l'étape suivante :
- production de plusieurs brins de bobine et enrobage de plusieurs brins de bobine dans une matière plastique (9), les brins de bobine étant disposés parallèlement les uns aux autres.

15. Procédé selon la revendication 14,
des noyaux (11) étant disposés dans les brins de bobine.

16. Procédé selon les revendications 14 et 15,
la matière plastique (9) étant mélangée à de la poudre magnétique, à des particules magnétiques ou à un autre matériau magnétique.

17. Procédé selon l'une des revendications 14 à 16, comprenant en outre l'étape suivante :
- séparation des brins de bobines transversalement et/ou parallèlement à un axe central (3) des brins de bobines.

18. Procédé de fabrication du module selon la revendication 8, comprenant les étapes suivantes :
- production d'au moins deux brins de bobine, en produisant plusieurs portions inductives (7) le long de chacun des tubes (2), dans lesquelles est respectivement produite une fente (4) qui, dans la portion inductive respective, forme la paroi de tube en une spirale, et deux portions de contact (8) et deux portions de connexion (10) étant respectivement façonnées entre deux portions inductives, chaque portion de contact (8) formant respectivement, après une séparation du brin de bobine, un raccordement électrique avec l'une des deux portions inductives (7) voisines, et chaque portion de connexion (10) reliant respectivement la portion inductive (7) à une portion de contact (8),
- aplanissement des portions de contact (8),
- disposition parallèle des brins de bobine,
- enrobage des brins de bobine dans une matière plastique qui forme le boîtier,
- séparation des brins de bobines reliés par la matière plastique le long de lignes de séparation (12) qui s'étendent transversalement à un axe central des brins de bobines vers le module.
